# EUROPÄISCHE PATENTSCHRIFT

(11) **EP 0 328 717 B1**
(45) Veröffentlichungstag und Bekanntmachung des Hinweises auf die Patenterteilung: **18.12.1991**
(21) Anmeldenummer: 88105229.4
(22) Anmeldetag: 31.03.1988
(51) Int. Cl.: D06F 39/02, B65D 51/24

(54) **Dosierspeicher zur Aufnahme und Abgabe einer Wäschebehandlungsflüssigkeit**
Dosing container for holding and dispensing a laundry treatment liquid
Conteneur-doseur pour retenir et distribuer un liquide de traitement pour le linge

(30) Priorität: 15.02.1988 DE 3804665
(43) Veröffentlichungstag der Anmeldung: 23.08.1989
(73) Patentinhaber: Henkel Kommanditgesellschaft auf Aktien, 40191 Düsseldorf (DE)
(72) Erfinder: Kittscher, Peter, D-4044 Kaarst 2 (DE)
(74) Vertreter: Rieder, Hans-Joachim, Dr.

(56) Entgegenhaltungen:
- EP-A- 0 248 341
- DE-B- 1 154 761
- US-A- 4 118 957

## Beschreibung

Die Erfindung betrifft einen Dosierspeicher gemäß Gattungsbegriff des Hauptanspruches.

Bei den bekannten Lösungen dieser Art (EP-OS 230 079) wird das Volumen des Speicherbehälters gebildet von dem Meßbecherteil einer Flaschenverschlußkappe. Die Mantelfläche dieser Verschlußkappe hat am Kopfende ein zweites Gewinde. Dieses entspricht dem Gewinde am gegenüberliegenden Öffnungsrand und gestattet, vor der Kopffläche parallelliegend dazu einen Deckel zu halten, den man von der Flaschenverschlußkappe abschrauben kann, um ihn dann vor die Mündungsöffnung der Flascheverschlußkappe zu schrauben, so daß aus der Flaschenverschlußkappe ein Dosierspeicher zur Aufnahme und Abgabe einer Wäschebehandlungsflüssigkeit gebildet wird. Vor dem Aufschrauben des Deckels im Bereich des Mündungsrandes muß man den Innenraum mit der Wäschebehandlungflüssigkeit füllen. Die nach Aufschrauben des Deckels verbleibenden kleineren Löcher dienen dem Medienaustausch während des Arbeitszyklusses: die beispielsweise ein Flüssig-Waschmittels darstellende Wäschebehandlungsflüssigkeit tritt während der Taumelbewegung der Wäsche in der drehenden Waschmaschinentrommel aus den Medienaustauschlöchern aus und andererseits tritt wiederum Waschwasser durch die Löcher ein, so daß in ständigem Zyklus ein Ausspülen des Speicherbehälters stattfindet. Die Handhabung, daß man erst die Flüssigkeit einfüllen muß, um dann den Deckel auf das mündungsrandseitige Gewinde aufzuschrauben, ist nachteilig. Ebenso ist es nachteilig, daß der Speicherbehälter auf der zuäußerst liegenden, während des Arbeitszyklusses in der Wäsche ständig abrollenden Mantelfläche das die Anfassung bildende Gewinde besitzt. Dies macht den gesamten Dosierspeicher relativ wäscheunfreundlich. Erhöht ist dies noch dadurch, daß die Mantelfläche wegen ihrer Gestalt als Verschlußkappe auch noch auswärtsweisende Ringflanschabschnitte besitzen muß. Die Flachform des bekannten Deckels vergrößert zwar vorteilhafterweise die Stapelhöhe der entsprechend ausgestalteten Flaschen wenig; er trägt aber auch praktisch nichts bei zur Vergrößerung der Stapelstabilität, was beim Palettentransport solcher Flaschen in mehreren übereinander angeordneten Etagen nicht unwesentlich ist. Endlich tritt noch der Nachteil auf, daß die Wäschebehandlungsflüssigkeits-Flasche bei Benutzung des Dosierspeichers offen stehenbleiben muß.

Zur Vermeidung des letztgenannten Nachteiles ist es bekannt (EP-OS 201 376), den Dosierbehälter als eigenständiges, verschlußkappenunabhängiges Bauteil auszugestalten, welches auf die Verschlußkappe aufsetzbar ist. Die diesbezüglichen Lösungen bringen zwar den Vorteil, daß man den Dosierspeicher von der Verschlußkappe abheben und benutzen kann, ohne daß die Flasche während der ganzen Benutzungszeit offen bleiben müßte. Die entsprechenden Lösungen vergrößern jedoch die Stapelhöhe von Flasche plus Dosierspeicher erheblich. Sie verringern auch die Stapelstabilität.

Aufgabe der vorliegenden Erfindung ist es, einen gattungsgemäßen Dosierspeicher so auszubilden, daß über eine bestimmte Zuordnung des Deckels nicht nur die Verwendung des Dosierspeichers verbessert, sondern auch die Verwendungsmöglichkeiten erweitert werden, unter gleichzeitiger Erzielung verpakkungstechnischer und aufbewahrungstechnischer Vorteile. Erreicht ist dieses durch die im Kennzeichen des Hauptanspruchs angegebene Maßnahme. Die Unteransprüche stellen vorteilhafte Weiterbildungen dar.

Zufolge dieser Ausgestaltung ist ein Dosierspeicher zur Aufnahme und Abgabe einer Wäschebehandlungsflüssigkeit in einer Waschmaschine oder dergleichen verwirklicht, welcher sehr wäschefreundlich ist, die Stapelhöhe nur gering, die Stapelstabilität aber erheblich vergrößert und trotzdem gestattet, daß die Flasche für die Benutzungszeit des Speichers verschlossen ist. Die Anfassungen liegen aus den Abrollflächen zurückversetzt. Der große, durch den Kragen stabilisierte Öffnungsquerschnitt ermöglicht ein volles Überstülpen und dadurch, die Verschlußkappe praktisch weitestgehend im Speicherbehälter verschwinden zu lassen. Dies ergibt einen erheblichen verpackungstechnischen, anlieferungstechnischen und aufbewahrungstechnischen Vorteil dahingehend, daß man die große freie Einfüllöffnung benutzen kann, um den Dosierbehälter - auch praktisch blindlings - über die Flaschenverschlußkappe der Wäschebehandlungsflüssigkeits-Flasche zu stülpen. In dieser Form hat man eine Zuordnung des Dosierspeichrs zur Flasche, die die Höhe der gesamten aus Flasche und Dosierspeicher bestehenden Verkaufs-/Aufbewahrungs-Einheit nur unwesentlich erhöht. Der Dosierspeicher ist dabei optimal an stabiler Stelle der Flaschenverschlußkappe abgestützt. Dies begünstigt die Stapelfähigkeit weiterhin, zum Beispiel auf mehretagenartig angeordneten Paletten. Diese Stabilisierung durch den Deckel erfährt noch eine Optimierung, wenn der Deckel eine aus der Ebenenerstreckung abweichende Profilierung besitzt. Das kompensiert die Biegefestigkeit des Deckels mehr als diese durch eine Vielzahl von Medienaustausch-Löchern geschwächt wird. So kann der Deckel beim Einfüllen sogar vor der großen Einfüllöffnung angeordnet sein. Man befüllt durch den Deckel. Eine in dieser Beziehung optimale Profilierung ergibt sich dabei, wenn der Deckel eine zentrale Kuppel aufweist mit einer darum verlaufenden Rinne. Dies hat auch noch Vorteile bei der Abgabe des Inhalts über eine erzwungene Flächenverteilung der Wäschebehandlungsflüssigkeit. Dies steigert deren Wirksamkeit. Die Wäschebehandlungsflüssigkeit, z.B. Flüssigwaschmittel, fließt laminar von der Kuppel ab und läuft dann durch die Öffnungen in den Speicherbehälter. Es läßt sich ein optimales Verhältnis zwischen Luftaustritt durch die Medienaustausch-Löcher und Flüssigkeitseinlauf durch die Restquerschnitte erreichen. Je nach Maß des Verschwindens der Flaschenverschlußkappe im Speicherbehälter kann dabei gegebenenfalls durch eine genügend große Überdekkung der gesamten Flaschenverschlußkappe und beispielsweise eine gefesselte Untergriffsverbindung zwischen beiden Teilen erreicht werden, daß die dann auf der Flaschenverschlußkappe gegebene Drehbarkeit des Dosierbehälters als eine Art Kindersicherung oder Originalitätsverschluß dient; der Dosierspeicher ist weder ohne weiteres von der Flaschenverschlußkappe abziehbar noch kann man Flaschenverschlußkappe plus Dosierspeicher drehen, um die Flaschenverschlußkappe abzuschrauben, weil sich der Dosierspeicher auf der Flaschenverschlußkappe dann leer dreht. Der innenliegende Ringrand des Dekkels bringt eine weitere Stabilitätsvergrößerung und ermöglicht einfachst eine ganz glatte äußere Mantelfläche.

Der Gegenstand der Erfindung ist auf der beiliegenden Zeichnung in einem Ausführungsbeispiel dargestellt. Es zeigen:
- Fig. 1: eine Ansicht des Dosierspeichers mit vor der Einfüllöffnung angeordnetem Deckel,
- Fig. 2: eine gleiche Ansicht ohne Deckel,
- Fig. 3: eine Draufsicht auf eine Form des Deckels,
- Fig. 4: einen Schnitt nach der Linie IV-IV der Fig. 1, in Über-Kopf-Stellung des Dosierspeichers,
- Fig. 5: die Anordnung des Dosierspeichers auf einer Flaschenverschlußkappe, mit parallel zur Bodenfläche gefesseltem Deckel,
- Fig. 6: eine Ansicht des Dosierspeichers mit vor der Einfüllöffnung befindlichem Deckel unterschiedlicher Gestalt,
- Fig. 7: eine Draufsicht auf diesen Deckel,
- Fig. 8: einen Schnitt nach der Linie VIII-VIII der Fig. 6, in Über-Kopf-Stellung des Dosierspeichers,
- Fig. 9: einen Querschnitt durch den Deckelbereich einer abgewandelten Lösung (in Über-Kopf-Stellung),
- Fig. 10: die letztgenannten Lösung auf einer Flasche sitzend.

Der Dosierspeicher besitzt den zylindrisch gestalteten Speicherbehälter 1. Dieser besteht aus geeignetem Kunststoffmaterial mit entsprechend hoher Temperaturbelastbarkeit (jedenfalls ca. 100° Celsius). Dieses kann vorzugsweise durchsichtig sein, um eine Füllstandskontrolle zu ermöglichen. Für eine solche Füllstandskontrolle können sich auf der Mantelfläche auch Eichstriche befinden.

Der Dosierspeicher 1 besitzt die geschlossene Bodenfläche 2 und den Deckel 3. Der Deckel 3 ist auf einen Kragen 4 aufgeklipst und erstreckt sich in dieser Position vor der Einfüllöffnung 5. Er besitzt die Medienaustausch-Löcher 6 in geeigneter Größe und Anzahl/Verteilung, um je nach Wäschebehandlungsflüssigkeit und /oder Wäschebehandlungsmaschine den geeignet schnellen Auslauf des Behälterinhaltes bzw. auch Austausch mit einlaufender Waschflotte herbeizuführen. Die Verrastung des ebenfalls aus Kunststoff bestehenden Deckels 3 am Kragen 4 ist durch die Halterippen 4′ verwirklicht, welche von Vorsprüngen 7 an der inneren Topfwand des topfformig gestalteten Deckels 3 untergriffen sind. Um auch eine Steck-/Drehverbindung mit wackelfreier Spannhalterung zu erreichen, sind die Rippen 4′ schrägstehend angeordnet.

Der Deckel 3 kann zusätzlich zu dieser Position vor der Einfüllöffnung 5 in einer zweiten Position dem Speicherbehälter 1 zugeordnet werden. Dazu besitzt der Speicherbehälter 1 die in Form eines Kragens 8 gestaltete weitere Anfassung mit den Halterippen 8′. Diese sind ebenfalls wie die schrägstehenden Rippen 4′ gestaltet und angeordnet, so daß eine für beide Deckelpositionen gültige gleiche Zuordnungsbewegung gegeben ist.

In der Position, in welcher der Deckel 3 auf dem Kragen 8 sitzt, ist die Einfüllöffnung völlig offen. Trotzdem ist der Deckel 3 dem Speicherbehälter 1 fest und unverlierbar aber abnehmbar zugeordnet. Die völlig offene Einfüllöffnung hat u. a. den Vorteil, daß man den gesamten Dosierspeicher raumsparendst über eine Flaschenverschlußkappe K stülpen kann. In dieser aus Fig 5 ersichtlichen Zuordnung stützt sich der Kragen 4 auf der Querschnittsverjüngungsstufe 9 der Kappe K ab. Der Dom D der Flaschenverschlußkappe, welcher bei den üblichen Verschlußkappen dieser Art im allgemeinen als Meßbecher gedacht ist, verschwindet total im Inneren des Dosierspeichers 1. Die Kopffläche 10 dieses Domes liegt dabei in einem Abstand x von der Bodenfläche 2 des Speicherbehälters 1 etwa auf der Ebene E, wo der Kragen 8 ansetzt. Das gewährleistet, daß mit Sicherheit alle bei gestapelten Flaschen auf die jeweils tiefere Flasche/Flaschenetage wirkenden Belastungskräfte über den Dosierspeicherbehälter 1 bis in die Querschnittsverjüngungsstufe 9 eingeleitet werden. Diese ist insofern eine sehr stabile Zone, als sie unmittelbar auf dem Flaschenhals 13 aufliegt, meist sogar in formschlüssig dichtender Flächenauflage. In dieser Zuordnung kann sich praktisch auch die Bodenfläche 2 des Dosierbehälters nicht durchbiegen/verformen, selbst wenn keine zentralen Schwerkraftbelastungen auftreten; zudem stabilisiert der Deckel 3 diese Zone auch wieder unter Einleitung aller auf ihn wirkenden Druckbelastungen möglichst nahe der zylindrischen Mantelwand des Speicherbehälters 1.

Die Fig. 6 bis 8 zeigen einen in dieser Beziehung vorteilhaften, zusätzlich aber auch noch für die Verwendung des Dosierspeichers optimalen Deckel 3′. Dieser weist eine von seiner Ebenenerstreckung abweichende Profilierung auf derart, daß eine zentrale Kuppel 11, auswärts gewölbt, vorliegt, die von einer umlaufenden Ringrinne 12 umgeben ist. Im Rinnengrund 12′ sind die Medienaustauschlöcher 6′ vorgesehen, vorzugsweise als ringförmig ausgerichtete Lochreihe. Dies bringt einen Deckel, der zusätzlich zur Stabilitätsvergrößernden Flächenprofilierung auch noch den Vorteil einer stets großflächigen Verteilung des ausfließenden Inhaltes und auch noch einen Einfüllvorratsraum, gebildet durch die Rinne 12. Auch entfällt die Gefahr einer Abdeckung der Löcher 6′ durch die Wäschestücke.

Der radiale Einwärtsversatz der Kragen 4 und 8 vermeidet scharfe Kanten sowie eine zu freiliegende Randkante des Deckel-Topf-Randes. Die Topf-Mantelwand des Deckels verkleinert dabei noch die aus dem radialen Versatz entstehende äußere Abstufung. Die Fig. 9 und 10 zeigen eine in der Beziehung optimierte Lösung. Es ergibt sich eine vollständig glatte Mantelwand. Aufgesetzt ist der Deckel mit der Ringwand R. Der Übergangsbereich U und seine Bemessung zur Rinne 12 bringt eine stabile Wellform. Die Kuppel 11′ liegt nur wenig unter der Ebene der Scheitellinie 3˝ des Bereichs U.

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. Dosierspeicher zur Aufnahme und Abgabe einer Wäschebehandlungsflüssigkeit in einer Waschmaschine oder dergleichen mit einer deckelverschließbaren Einfüllöffnung des Speicherbehälters und im abnehmbaren Deckel vorgesehenen kleineren Medienaustauschlöchern, wobei der Speicherbehälter Anfassungen besitzt zur Halterung des Deckels an der Einfüllöffnung und an der Einfüllöffnung gegenüberliegenden Seite des Speicherbehälters, dadurch gekennzeichnet, daß die Anfassungen von je einem gegenüber der Mantelfläche des Speicherbehälters (1) radial einwärts angeordneten Kragen (4,8) gebildet sind, wobei der Öffnungsquerschnitt des die Einfüllöffnung (5) umgebenden Kragens (4) übergestülpt ist über den Dom (D) einer Flaschenverschlußkappe (K) und auf einer Querschnittsverjüngungsstufe (9) der Flaschenverschlußkappe (K) aufsitzt.

2. Dosierspeicher nach Anspruch 1, dadurch gekennzeichnet, daß die Deckeloberseite eine aus der Ebenenerstreckung abweichende Profilierung besitzt.

3. Dosierspeicher nach Anspruch 1 oder 2, dadurch gekennzeichnet, daß der Deckel eine sich um eine zentrale Kuppel (11) erstreckende Rinne (12) besitzt, in deren Rinnengrund (12') die Medienaustauschlöcher (6') vorgesehen sind.

4. Dosierspeicher nach Anspruch 3, dadurch gekennzeichnet, daß die Rinne (12) als umlaufende Ringrinne gestaltet ist.

5. Dosierspeicher nach Anspruch 3 oder 4, dadurch gekennzeichnet, daß der Rinnenquerschnitt etwa gleich/kleiner ist als der Querschnitt des außenseitig einer Rinne (12) des Deckels liegenden, den Scheitelrand (3a) bildenden Übergangsabschnitts (U) in die Speicherbehälter-Mantelwand.

6. Dosierspeicher nach einem oder mehreren der Vorhergehenden Ansprüche, dadurch gekennzeichnet, daß jeder Kragen (4, 8) mit schrägstehenden, eine Anzugspannung bringenden Halterippen (4', 8') ausgestattet ist, welche vom topfförmigen Deckel übergriffen sind,

7. Dosierspeicher nach einem oder mehreren der vorhergehenden Ansprüche, dadurch gekennzeichnet, daß die Topfmantelwand des Deckels stufenlos an die Speicherbehälter-Mantelfläche anschließt.

8. Dosierspeicher nach einem oder mehreren der vorhergehenden Ansprüche, dadurch gekennzeichnet, daß der Kragen (4) des über den Dom (3) übergestülpten Speicherbehälters (1) derart auf der Querschnittsverjüngungsstufe (9) der Flaschenverschlußkappe (K) aufsitzt, daß die Kopffläche (10) der Flaschenverschlußkappe (K) maximal etwa bis zur Ansatzebene E des Kragens (8) reicht.

9. Dosierspeicher nach einem oder mehreren der vorhergehenden Ansprüche, dadurch gekennzeichnet, daß der Deckel eine einwärts versetzt liegende Ringwand (R) besitzt, welche in Eingriff zum Kragen (4,8) liegt.

## Claims

1. Metering store, for the reception and delivery of a laundry treatment liquid in a washing machine or the like, with a filling opening, which is closable by a lid, of the storage container and smaller media exchange holes provided in the removable lid, wherein the storage container possesses detents for the retention of the lid at the filling opening and at that side of the storage container which lies opposite the filling opening, characterised thereby that the detents are each formed by a respective collar (4, 8), which is arranged radially inwards relative to the shell surface of the storage container (1), wherein the opening cross-section of the collar (4) surrounding the filling opening (5) is inverted over the dome (D) of a bottle closure cap (K) and sits on a cross-sectionally narrowing step of the bottle closure cup (K).

2. Metering store according to claim 1, characterised therby that the upper side of the lid possesses a profiling deviating from the planar extent.

3. Metering store according to claim 1 or 2, characterised thereby that the lid possesses a channel (12), which extends around a central cupola (11) and in the channel groove (12') of which the media exchange holes (6') are provided.

4. Metering store according to claim 3, characterised thereby that the channel (12) is structured as encircling annular channel.

5. Metering store according to claim 3 or 4, characterised thereby that the channel cross-section is about equal to or smaller than the cross-section of the transition portion (U), which lies outside a channel (12) of the lid and forms the crest rim (3a), into the storage container shell wall.

6. Metering store according to one or more of the preceding claims, characterised thereby that each collar (4, 8) is equipped with inclined retaining ribs (4', 8'), which provide a tightening stress and are engaged over by the pot-shaped lid.

7. Metering store according to one or more of the preceding claims, characterised thereby that the pot shell wall of the lid steplessly adjoins the storage container shell surface.

8. Metering store according to one or more of the preceding claims, characterised thereby that the collar (4) of the storage container (1) inverted over the dome (3) sits on the cross-sectionally narrowing step (9) of the bottle closure cap (K) in such a manner that the head surface (10) of the bottle closure cap (K) reaches at most to about the seating plane (E) of the collar (8).

9. Metering store according to one or more of the preceding claims, characterised thereby that the lid possesses an inwardly displaced annular wall (R), which lies in engagement with the collar (4, 8).

## Revendications

1. Réservoir doseur pour recevoir et distribuer un agent liquide de lavage dans une machine à laver le linge ou similaire ayant une ouverture de remplissage pouvant être fermée par un couvercle amovible pourvu de trous d'échange de milieux liquides, ce réservoir comportant des parties de retenue pour la fixation du couvercle sur son côté pourvu de l'ouverture de remplissage et sur son côté opposé à cette ouverture de remplissage, caractérisé par le fait que les parties de retenue sont constituées respectivement par des collerettes (4, 8) situées radialement vers l'intérieur par rapport à la paroi latérale du réservoir doseur (1), la section d'ouverture de la collerette (4) entourant l'ouverture de remplissage (5) étant adaptée pour pouvoir s'engager sur le dôme (D) d'un capuchon de fermeture d'un récipient (K) et reposer sur un palier (9) de rétrécissement de section du capuchon de fermeture du récipient (K).

2. Réservoir doseur selon la revendication 1, caractérisé par le fait que le dessus du couvercle a une configuration qui est différente de celle d'une extension plane.

3. Réservoir doseur selon l'une quelconque des revendications 1 ou 2, caractérisé par le fait que le couvercle comporte une gouttière (12) qui s'étend autour d'une coupole centrale (11) et dont le fond (12') est pourvu de trous d'échange de milieux liquides (6').

4. Réservoir doseur selon la revendication 3, caractérisé par le fait que la gouttière (12) est réalisée sous forme d'une gouttière annulaire circulaire.

5. Réservoir doseur selon l'une quelconque des revendications 3 ou 4, caractérisé par le fait que la section de la gouttière du couvercle est à peu près égale ou inférieure à la section de la partie de transition (U) dans la paroi latérale convexe du réservoir, située à l'extérieur de cette gouttière (12), et constituant le bord de sommet (3") du couvercle.

6. Réservoir doseur selon l'une quelconque des revendications 1 à 5, caractérisé par le fait que chacune des collerettes (4, 8) est pouvue de nervures de retenue (4', 8') procurant une tension de serrage lorsqu'elle est recouverte par le couvercle sous forme de cuvette.

7. Réservoir doseur selon l'une quelconque des revendications 1 à 6, caractérisé par le fait que la paroi latérale, en forme de cuvette, du couvercle prolonge de façon continue la surface de la paroi latérale du réservoir.

8. Réservoir doseur selon l'une quelconque des revendications 1 à 7, caractérisé par le fait que la collerette (4) du réservoir (1), lorsqu'elle recouvre le dôme (3) du capuchon, repose sur le palier (9) de rétrécissement de la section du capuchon de fermeture du récipient (K) de façon que le dessus (10) de ce capuchon soit situé au maximum à peu près au niveau de l'embase (E) de la collerette (8).

9. Réservoir doseur selon l'une quelconque des revendications 1 à 8, caractérisé par le fait que le couvercle comporte une paroi annulaire (R) décalée vers l'intérieur et adaptée pour s'engager sur les collerettes (4, 8).
